# EUROPÄISCHE PATENTSCHRIFT

(11) **EP 0 123 104 B1**
(45) Veröffentlichungstag und Bekanntmachung des Hinweises auf die Patenterteilung: **03.02.1988**
(21) Anmeldenummer: 84102814.5
(22) Anmeldetag: 15.03.1984
(51) Int. Cl.: H01K 1/46

(54) **Leuchte zum bajonettartigen Einbau in eine Anzeigeeinrichtung**
Bayonet-like built-in armature for a display-apparatus
Feu à incorporer comme baionnette dans un dispositif d'affichage

(30) Priorität: 15.04.1983 DE 8311269 U
(43) Veröffentlichungstag der Anmeldung: 31.10.1984
(73) Patentinhaber: Patent-Treuhand-Gesellschaft für elektrische Glühlampen mbH, 81543 München (DE)
(72) Erfinder: Steiner, Hermann, Ing. grad., D-7922 Herbrechtingen (DE); Schönherr, Walter, D-7928 Giengen-Hürben (DE); Helbig, Peter, D-7927 Sontheim/Brenz (DE)

(56) Entgegenhaltungen:
- EP-A- 0 024 363
- DE-A- 3 020 309
- US-A- 4 100 448

## Beschreibung

Die Erfindung bezieht sich auf eine Leuchte, die aus einer Halogenglühlampe kleiner Leistung und aus einem Sockelteil besteht zum bajonettartigen Einbau in eine Anzeigeeinrichtung. Die Halogenglühlampe weist an ihrem Glasquetschfußende herausgeführte Stromzuführungen und am Glasquetschfuß angeformte Rastvorsprünge auf. Das Sockelteil hat eine Aussparung zur Aufnahme der Sockelkontakte und des Glasquetschfußes der Lampe.

Bisher wurden die Halogenglühlampen kleiner Leistung mittels gesonderter Teile aus Metall in den Sockeln aus Kunststoff oder Metall befestigt siehe, z. B., EP-A-0 024 363. Da diese zusätzlichen Teile in ihrer Herstellung und bei der Montage der Leuchte extra Kosten verursachen, liegt der Erfindung die Aufgabe zugrunde, eine Leuchte mit einem Sockelteil zu schaffen, das ohne zusätzliche Halteteile die Lampe höhenfixiert aufnimmt.

Die Lösung dieser Aufgabe ist im kennzeichnenden Teil des Anspruchs 1 beschrieben. Nähere Einzelheiten sind den Unteransprüchen zu entnehmen. Ein Ausführungsbeispiel der erfindungsgemäßen Leuchte wird im folgenden anhand von Zeichnungen näher beschrieben. Es zeigen
Figur 1 eine teilweise geschnittene Seitenansicht der Leuchte;
Figur 2 eine gegenüber Figur 1 um 90° um ihre Längsachse gedrehte, teilweise geschnittene Seitenansicht der Leuchte;
Figur 3 eine Draufsicht auf das Sockelteil der Leuchte.

Die in den Zeichnungen dargestellte Leuchte besteht aus einer Halogenglühlampe 1 kleiner Leistung und einem Sockelteil 2. Die Lampe 1 weist zwei an ihrem Glasquetschfußende herausgeführte Stromzuführungen 3 auf. An den einander gegenüberliegenden Breitseiten des Glasquetschfußes 4 sind Rastvorsprüge 5 angeformt. Das Sockelteil 2 besteht vorzugsweise aus einem hochtemperaturbeständigen Kunststoff, beispielsweise Polyamid mit 25 % Glasfaser. In diesem Sockelteil 2 ist eine Aussparung 6 zur Aufnahme der Sockelkontakte 7 und des Glasquetschfußes 4 der Lampe 1 vorgesehen.

In der Aussparung 6 sind Zwischenwände 8 angeformt, die bei eingesetzter Lampe 1 an den Breitseiten des Glasquetschfußes 4 in sich federnd anliegen. Zur höhenfixierten Halterung der Lampe 1 sind an diesen Zwischenwänden 8 auf den dem Glasquetschfuß 4 zugewandten Seiten Rasten 9, in diesem Ausführungsbeispiel in Form eines senkrecht zur Leuchtenlängsachse A angeordneten Steges an den oberen Enden der Zwischenwände 8, vorgesehen, die hinter den Rastvorsprüngen 5 der Lampe 1 eingreifen.

Beiderseits der Zwischenwände 8 sind zur Erweiterung der Schmalseiten der Aussparung 6 parallel zur Leuchtenlängsachse A Nuten 10 vorgesehen, in die die Sockelkontakte 7 eingeschoben sind. Mittels der Zunge 11 sind die Kontakte 7 im Sockelteil 2 verankert. An ihren unteren Enden besteht zwischen den Stromzuführungen 3 der Lampe 1 und den Sockelkontakten 7 eine Schweißverbindung. Da die Aussparung 6 im Sockelteil 2 der Leuchte durchgehend ist, ist es möglich, die Schweißverbindung im Gegensatz zu bisher bekannten Anzeigeleuchten mit Halogenglühlampen erst nach der vollständigen Montage der Leuchte herzustellen. Das obere Ende der Sokkelkontakte 7 geht in zwei Laschen über, die bei eingesetzter Leuchte beiderseits beispielsweise einer Leiterplatte (nicht dargestellt) anliegen. Gleichzeitig sind die Laschen für die bajonettartige Verankerung der Leuchte in der Leiterplatte oder Anzeigeeinrichtung vorgesehen. Die Verdrehsicherungen 12 an dem den Sockelteil 2 umlaufenden Flansch 13 unterstützen die bajonettartige Verbindung.

## Patentansprüche

1. Leuchte zum bajonettartigen Einbau in eine Anzeigeeinrichtung, bestehend aus einer Halogenglühlampe (1) kleiner Leistung, die an ihrem Glasquetschfußende herausgeführte Stromzuführungen (3) und am Glasquetschfuß (4) angeformte Rastvorsprünge (5) aufweist, und aus einem Sockelteil (2), das eine Aussparung (6) zur Aufnahme von Sockelkontakten (7) und des Glasquetschfußes (4) der Lampe (1) aufweist, dadurch gekennzeichnet daß in der Aussparung (6) zwei einander gegenüberliegende Zwischenände (8) angeordnet sind, die federnd an den Breitseiten des Glasquetschfußes (4) anliegen, und die jeweils eine oder mehrere Rasten (9) auf der der Lampe (1) zugewandten Seite aufweisen.

2. Leuchte nach Anspruch 1, dadurch gekennzeichnet, daß die Zwischenwände (8) mit wenigstens zwei ihrer Kanten mit dem Sockelteil (2) verbunden sind.

3. Leuchte nach Anspruch 2, dadurch gekennzeichnet, daß die Zwischenwände (8) mit ihren parallel zur Leuchtenlängsachse (A) verlaufenden Kanten mit dem Sockelteil (2) verbunden sind.

4. Leuchte nach Anspruch 1 bis 3, dadurch gekennzeichnet, daß die Zwischenwände (8) jeweils eine Raste (9) in Form eines senkrecht zur Leuchtenlängsachse (A) angeordneten Steges aufweisen.

5. Leuchte nach Anspruch 1 bis 4, dadurch gekennzeichnet, daß die Rasten (9) an dem dem Lampenkolben zugewandten Ende der Zwischenwände (8) angeordnet sind.

6. Leuchte nach Anspruch 1 bis 5, dadurch gekennzeichnet, daß das Sockelteil (2) und die Zwischenwände (8) aus Kunststoff geformt sind.

7. Leuchte nach Anspruch 1 bis 6, dadurch gekennzeichnet, daß im Sockelteil (2) an den durch die Zwischenwände (8) gebildeten Schmalseiten der Aussparung Sockelkontakte (7) angeordnet sind.

8. Leuchte nach Anspruch 7, dadurch gekennzeichnet, daß die Schmalseiten der Aussparung (6) durch Nuten (10) im Sockelteil (2) erweitert und in diesen Nuten (10) die Sockelkontakte (7) geführt sind.

9. Leuchte nach Anspruch 7 und 8, dadurch gekennzeichnet, daß die Sockelkontakte (7) federnde Zungen (11) aufweisen, mittels denen sie im Sockelteil (2) verrastet sind.

10. Leuchte nach Anspruch 1, dadurch gekennzeichnet, daß die Aussparung (6) im Sockelteil (2) durchgehend ist.

## Claims

1. A lampholder for fitting in a display apparatus, consisting of a halogen lamp (1) of low wattage which has at its crimped glass end outwardly extending lead-wires (3) and stop- projections (5) moulded on to the glass crimp (4), and consisting of a socket component (2), which has a recess (6) for receiving socket contacts (7) and the glass crimp (4) of the lamp (1), characterised in that two intermediate walls (8) are arranged to lie opposite each other in the recess (6), and are resiliently supported against the broadsides of the glass pinch (4), and which each have one or more c_{'} tches (9) on their side facing the lamp (1).

2. A lampholder as claimed in claim 1, characterised in that the intermediate walls (8) are connected at least two of their corners to the socket component.

3. A lampholder as claimed in claim 2, characterised in that the intermediate walls (8) are connected to the socket component (2) at their edges which run parallel to longitudinal axis (A) of the lampholder.

4. A lampholder as claimed in claims 1 to 3, characterised in that the intermediate walls (8) each have a catch (9) in the form of a crosspiece, which is arranged so as to be perpendicular to the longitudinal axis of the lampholder (A).

5. A lampholder as claimed in claims 1 to 4, characterised in that the catches (9) are positioned at the ends of the intermediate walls (8) which are adjacent the lamp bulb.

6. A lampholder as claimed in claims 1 to 5, characterised in that the socket component (2) and the dividing walls (8) are moulded from synthetic material.

7. A lampholder as claimed in claims 1 to 6, characterised in that socket contacts (7) are postioned in the socket component (2) at the narrow sides of the recess formed by the intermediate walls (8).

8. A lampholder as claimed in claim 7, characterised in that the narrow sides of the recess (6) are extended by means of grooves (10) in the socket component (2) and the socket contacts are lead along within these grooves (10).

9. A lampholder as claimed in claims 7 and 8, characterised in that the socket contacts (7) have resilient tongues (11), by means of which they are locked in the socket component (2).

10. A lampholder as claimed in claim 1, characterised in that the recess (6) penetrates through the socket component (2).

## Revendications

1. Lampe de signalisation destinée à être insérée, selon un montage à baîonnette, dans un dispositif d'affichage et constituée par une lampe à halogène de faible puissance, qui comporte des organes d'alimentation en courant (3) ressortant au niveau de l'extrémité de son pied comprimé en verre et des parties saillantes d'encliquetage (5) formées par façonnage sur le pied comprimé en verre (4), et par une partie formant culot (2), qui possède un évidement (6) servant à loger des contacts (7) du culot et du pied comprimé en verre (4) de la lampe (1), caractérisée par le fait que dans l'évidement (6) se trouvent disposées deux parois intercalaires (8) situées mutuellement en vis-à-vis et qui s'appliquent élastiquement contre les côtés larges du pied comprimé en verre (4) et possèdent chacune un ou plusieurs organes d'encliquetage (9) sur le côté tourné vers la lampe (1).

2. Lampe de signalisation suivant la revendication 1, caractérisée par le fait que les parois intercalaires (8) sont reliées, par au moins deux de leurs bords, à la partie formant culot (2).

3. Lampe de signalisation suivant la revendication 2, caractérisée par le fait que les parois intercalaires (8) sont reliées, par leurs bords parallèles à l'axe longitudinal (A) de la lampe de signalisation, à la partie formant culot (2).

4. Lampe de signalisation suivant les revendications 1 à 3, caractérisée par le fait que les parois intercalaires (8) possèdent chacune un organe d'encliquetage (9) réalisé sous la forme d'une barrette perpendiculaire à l'axe longitudinal (A) de la lampe de signalisation.

5. Lampe de signalisation suivant les revendications 1 à 4, caractérisée par le fait que les organes d'encliquetage (9) sont disposés sur l'extrémité, tournée vers l'ampoule de la lampe, des parois intercalaires (8).

6. Lampe de signalisation suivant les revendications 1 à 5, caractérisée par le fait que la partie formant culot (2) des parois intercalaires (8) est réalisée par moulage d'une matière plastique.

7. Lampe de signalisation suivant les revendications 1 à 6, caractérisée par le fait que des contacts (7) du culot sont disposés, dans la partie formant culot (2), sur le petit côté, formé par les parois intercalaires (8), de l'évidement.

8. Lampe de signalisation suivant la revendication 7, caractérisée par le fait que les petits côtés de l'évidement (6) sont élargis par suite de la présence de rainures (10) ménagées dans la partie formant culot (2) et que les organes de contact (7) sont guidés dans ces rainures (10).

9. Lampe de signalisation suivant les revendications 7 et 8, caractérisée par le fait que les contacts (7) du culot possèdent des languettes élastiques (11) à l'aide desquelles ils sont fixés par encliquetage dans la partie formant culot (2).

10. Lampe de signalisation suivant la revendication 1, caractérisée par le fait que l'évidement (6) traverse de façon continue la partie formant culot (2).
